# EUROPÄISCHE PATENTSCHRIFT

(11) **EP 0 993 395 B1**
(45) Veröffentlichungstag und Bekanntmachung des Hinweises auf die Patenterteilung: **27.11.2002**
(21) Anmeldenummer: 97941788.8
(22) Anmeldetag: 12.08.1997
(51) Int. Cl.: B60R 16/02

(54) **STROMMESSMODUL FÜR EINE STARTEINRICHTUNG VON BRENNKRAFTMASCHINEN**
CURRENT MEASUREMENT MODULE FOR AN INTERNAL COMBUSTION ENGINE STARTER DEVICE
MODULE DE MESURE DE COURANT POUR UN DISPOSITIF DE DEMARRAGE DE MOTEURS A COMBUSTION INTERNE

(30) Priorität: 17.07.1997 DE 19730635
(43) Veröffentlichungstag der Anmeldung: 19.04.2000
(73) Patentinhaber: ROBERT BOSCH GMBH, 70442 Stuttgart (DE)
(72) Erfinder: KRAMER, Claus, D-74354 Besigheim (DE); SCHMIDT, Karl-Otto, D-75210 Keltern (DE); HUBER, Elmar, D-99819 Eisenach (DE); DAURER, Uwe, D-71638 Ludwigsburg (DE)
(86) Internationale Anmeldenummer: DE9701713
(87) Internationale Veröffentlichungsnummer: WO99003709

(56) Entgegenhaltungen:
- EP-A- 0 562 457
- CH-A- 676 646
- DE-A- 19 503 537
- US-A- 5 467 008

## Beschreibung

Die Erfindung betrifft eine Starteinrichtung für Brennkraftmaschinen, welche die Merkmale des Oberbegriffs des Anspruchs 1 bzw. 2 aufweist.

### Stand der Technik

Es ist bekannt, dass Brennkraftmaschinen mittels einer Startvorrichtung gestartet werden müssen, da diese nicht von alleine anlaufen. Hierzu werden üblicherweise Startermotoren eingesetzt, die über ein als sogenanntes Einrückrelais ausgebildetes Starterrelais mit einer Spannungsquelle verbunden werden, und gleichzeitig ein Ritzel des Startermotors mit einem Zahnkranz eines Schwungrades der Brennkraftmaschine zum Andrehen in Eingriff gebracht wird. Zum Einschalten des Starterrelais ist es bekannt, dieses über einen externen Schalter, beispielsweise einen Zündschalter oder Startschalter des Kraftfahrzeugs, anzusteuern. Nach Erreichen des Selbstlaufs der Brennkraftmaschine muß der Startermotor ausgespurt werden, um einer Geräuschentwicklung und einem Verschleiß vorzubeugen. Bekannt ist eine manuelle Startabschaltung, durch Loslassen des Zünd- bzw. Startschalters. Um eine Komforterhöhung in Kraftfahrzeugen zu erreichen, sind Lösungen bekannt, eine automatische Startabschaltung der Brennkraftmaschine durchzuführen. Um einen Selbstlauf der Brennkraftmaschine zu detektieren, kann eine Auswertung eines Starterstroms erfolgen. Hierbei wird ausgenutzt, dass der Starterstrom seinen Verlauf in Abhängigkeit des Selbstlaufs der Brennkraftmaschine ändert. Erreicht die Brennkraftmaschine ihre Selbstlaufdrehzahl, d. h., diese entwickelt ein eigenes Drehmoment, wird der Startermotor in seiner Drehzahl quasi überholt, wobei der Startermotor über eine Freilaufkupplung von der Brennkraftmaschine getrennt wird. Ab diesem Zeitpunkt muß der Startermotor nur noch sein eigenes Beschleunigungsmoment aufbringen, so dass der Starterstrom auf den Leerlaufstrom des Startermotors abfällt. Das Erreichen des Leerlaufstroms des Startermotors signalisiert somit den Selbstlauf der Brennkraftmaschine.

Aus der allgemeinen Elektrotechnik ist bekannt, dass ein von einem Strom durchflossener Leiter von einem dem Strom proportionalen Magnetfeld umgeben ist.

Aus der DE 195 03 537 A1 ist eine Starteinrichtung für Brennkraftmaschinen gemäß den Oberbegriffen des Ansprüche 1 und 2 bekannt mit einem einen Starterstrom eines Startermotors messenden Strommeßmodul, das einen Magnetfeldsensor umfaßt, und mit einer von dem Magnetfeldsensor angesteuerten Steuerelektronik, die bei Erreichen eines Abschaltstroms des Startermotors ein Steuersignal zum Abschalten des Startermotors generiert.

### Vorteile der Erfindung

Das erfindungsgemäße Strommeßmodul mit den im Anspruch 1 oder 2 genannten Merkmalen bietet den Vorteil, dass in einfacher Weise eine Auswertung des Starterstroms möglich ist. Dadurch, dass ein einen vom Starterstrom durchflossenen Leiter zumindest teilweise umgreifender Weicheisenkern, der einen Magnetfeldsensor trägt, und eine von dem Magnetfeldsensor angesteuerte Elektronik, die bei Erreichen eines Abschaltstroms, insbesondere eines Leerlaufstroms, des Startermotors ein Steuersignal zum Abschalten des Startermotors generiert, vorgesehen ist, ist in einfacher Weise möglich, den Starterstrom ohne direkten Eingriff in den Startermotor auszuwerten. Insbesondere sind konstruktive Änderungen der gesamten Starteinrichtung nicht notwendig, da das erfindungsgemäße Strommeßmodul in einfacher Weise an bestehende Starteinrichtungen anpaßbar ist. Darüber hinaus sind keinerlei Veränderungen an den vorhandenen elektrischen Verbindungsleitungen der Starteinrichtung notwendig.

Den beiden unabhängigen Ansprüchen 1 und 2 liegt die gemeinsame erfinderische Idee zugrunde, wonach das Strommeßmodul an außerhalb des Startermotors befestigten Kontakten, wie z. B. dem Kontaktbolzen am Starterrelais oder dem außen liegenden Anschlußkontakt des Startermotors angeschlossen ist. Dabei sind entweder der Kontaktbolzen des Starterrelais oder der Anschlußkontakt des Startermotors durch die Durchgangsöffnung des Weicheisenkerns hindurchgeführt.

Vorteilhafte Ausgestaltungen der Erfindung ergeben sich aus den in den Unteransprüchen genannten Merkmalen.

### Zeichnung

Die Erfindung wird nachfolgend in Ausführungsbeispielen anhand der zugehörigen Zeichnungen näher erläutert. Es zeigen:
- Figur 1: den Verlauf des Starterstrom eines Startermotors;
- Figur 2: schematisch ein einen stromdurchflossenen Leiter umgebendes Magnetfeld;
- Figur 3a bis 3c: schematische Ansichten eines Strommeßmoduls;
- Figur 4a bis 4c: eine Anordnungsmöglichkeit des Strommeßmoduls an einer Starteinrichtung und
- Figur 5: eine weitere Anordnungsmöglichkeit des Strommeßmoduls an einer Starteinrichtung.

### Beschreibung der Ausführungsbeispiele

In der Figur 1 ist der Verlauf eines Starterstroms I eines Startermotors einer Brennkraftmaschine über der Zeit t gezeigt. Mit Einschalten des Startermotors steigt der Starterstrom I auf einen Maximalwert (Anlaufstrom) an und geht anschließend in einen Welligkeitsbereich 10 über. Die Welligkeit des Starterstroms I ergibt sich aus den während der Startphase wechselnden Kompressions- und Dekompressionsphasen der Brennkraftmaschine. Mit Erreichen des Selbstlaufs der Brennkraftmaschine geht der Starterstrom I in den Leerlaufstrom I₀ über. Mit I_{A} ist ein Abschaltstrom gekennzeichnet, der unterhalb des Welligkeitsbereichs 10 liegt. Nach Unterschreiten des Abschaltstroms I_{A} ist sicher, daß die Brennkraftmaschine im Selbstlauf ist und eine Abschaltung des Startermotors erfolgen kann.

Figur 2 verdeutlicht, daß ein vom Strom I durchflossener Leiter 12 ein Magnetfeld B erzeugt. Das Magnetfeld B ist hierbei dem Strom I proportional.

In den Figuren 3a bis 3c ist ein Strommeßmodul 14 gezeigt, mittels dem durch Erfassen des Magnetfelds B der Starterstrom I gemessen wird. Das Strommeßmodul 14 ist in einer Vorderansicht (Figur 3a), einer Seitenansicht (Figur 3b) und einer Draufsicht (Figur 3c) gezeigt. Das Strommeßmodul 14 umfaßt einen hülsenförmigen Weicheisenkern 16. Der Weicheisenkern 16 besitzt eine axiale Durchgangsöffnung 18, die vorzugsweise rund ist, deren Durchmesser größer ist als ein durch den Weicheisenkern 16 geführter elektrischer Leiter 12 (in Figur 3 nicht dargestellt). Hierdurch verbleibt zwischen dem elektrischen Leiter 12 und dem Weicheisenkern 16 ein koaxialer Luftspalt. In diesem Luftspalt ist ein hier lediglich angedeuteter Magnetfeldsensor 20 angeordnet. Der Magnetfeldsensor 20 kann beispielsweise ein Hallsensor oder eine sogenannte Feldplatte sein. Die Funktion von Magnetfeldsensoren 20 ist allgemein bekannt, so daß im Rahmen der vorliegenden Beschreibung hierauf nicht näher eingegangen werden soll. Ein Magnetfeldsensor 20 besitzt elektrische Anschlußkontakte, an denen in Abhängigkeit eines auf den Magnetfeldsensor einwirkenden Magnetfeldes B eine Signalspannung anliegt, wobei die Signalspannung proportional zu dem Magnetfeld B ist.

Der Weicheisenkern 16 ist auf einer, aus einem unmagnetischen und elektrisch nicht leitfähigen Material bestehenden Grundplatte 22 angeordnet, die beispielsweise aus einem Kunststoff besteht. Zur Anordnung des Weicheisenkerns 16 auf der Grundplatte 22 kann der Weicheisenkern 16 beispielsweise mit einem die Grundplatte 22 ergebenden Kunststoff umspritzt werden, so daß neben der Grundplatte 22 gleichzeitig der entsprechende Haltebereich 24 sowie eine Ummantelung 26 des Weicheisenkerns 16 entsteht. In die Grundplatte 22 kann gleichzeitig die Elektronik zur Auswertung der vom Magnetfeldsensor 20 gelieferten Signalspannung integriert sein.

Figur 4a zeigt in einer Seitenansicht eine Starteinrichtung 28 für eine nicht dargestellte Brennkraftmaschine eines Kraftfahrzeugs. Die Starteinrichtung 28 umfaßt einen Startermotor 30 sowie ein als Einrückelrelais ausgebildetes Starterrelais 32. Mittels des Starterrelais 32 wird einerseits der Startermotor 30 mit einer Kraftfahrzeugbatterie des Kraftfahrzeugs verbunden und andererseits ein Ritzel des Startermotors in Eingriff mit der Brennkraftmaschine gebracht. Das Starterrelais 32 besitzt einen Kontaktraum 34, innerhalb dem eine Kontaktbrücke zwei Kontaktbolzen 36 und 38 miteinander verbindet. Der Kontaktbolzen 36 ist über eine nicht dargestellte elektrische Verbindungsleitung mit dem Pluspol der Kraftfahrzeugbatterie verbunden. Der Kontaktbolzen 38 ist derart verlängert, daß er einerseits das Strommeßmodul 14 und andererseits einen Kabelschuh 40 aufnehmen kann. Der Kabelschuh 40 ist mit einer vorzugsweise als Litze ausgebildeten elektrischen Leitung 42 mit einem aus dem Startermotor 30 herausragenden Anschluß 44 verbunden. Das Strommeßmodul 14 ist mit seinem Weicheisenkern 16 über den Kontaktbolzen 38 geschoben. Die Anordnung des Strommeßmoduls 14 und des Kabelschuhs 40 auf dem Kontaktbolzen 38 wird mittels eines Befestigungsmittels 46, beispielsweise einer Gewindemutter, arretiert.

Die Größe der Grundplatte 22 des Strommeßmoduls 14 ist auf die konstruktiven Gegebenheiten der Starteinrichtung 28 abgestimmt, so daß ein sowieso vorhandener Einbauraum für die Aufnahme des Strommeßmoduls 14 genutzt werden kann, ohne daß konstruktive Änderungen an der Starteinrichtung 28 notwendig sind. Die Grundplatte 22 des Strommeßmoduls 14 besitzt eine - wie die Draufsicht in Figur 3c zeigt - größere Kantenlänge 1 als eine axiale Erstreckung a des Weicheisenkerns 16. Hierdurch wird erreicht, daß sich in dem Bereich b, der sich aus der Differenz der Kantenlänge 1 und der axialen Erstreckung a ergibt, der Kabelschuh 40 befinden kann.

Durch die gefundene Anordnung des Strommeßmoduls 14 wird erreicht, daß bei eingeschaltetem Startermotor 30 der Starterstrom I über den Kontaktbolzen 36, die Kontaktbrücke des Starterrelais 32, den Kontaktbolzen 38, den Kabelschuh 40, die Litze 42 und den Anschluß 44 zum Startermotor 30 fließt. In diesen elektrischen Verbindungsweg ist der Weicheisenkern 16 eingebunden, indem dieser den Kontaktbolzen 38 bereichsweise umgibt. In Analogie zu Figur 2 bildet der Kontaktbolzen 38 den elektrischen Leiter 12, der von einem dem Starterstrom I proportionalen Magnetfeld umgeben ist. Entsprechend dem mit dem Magnetfeldsensor 16 detektierten Magnetfeld B wird ein Steuersignal über, in Figur 4a nicht detailliert dargestellte, Leitungen einer Steuerelektronik 48 zugeführt, die beispielsweise in die Grundplatte 22 integriert sein kann. Dieses Steuersignal ist proportional dem von dem Magnetfeldsensor 16 gemessenen Magnetfeld B, das wiederum proportional dem Starterstrom I ist. Entsprechend der anhand von Figur 1 erläuterten Abschaltgrenze des Starterstroms I wird ein Unterschreiten des Abschaltstroms I_{A} somit detektiert. Wird der Wert I_{A} unterschritten, stellt die Steuerelektronik 48 ein Steuersignal zum Abschalten des Startermotors 30 zur Verfügung. Dieses Steuersignal bewirkt ein Öffnen eines das Starterrelais 32 mit einer Steuerspannung verbindenden Schaltmittels, so daß die Kontaktbrücke des Starterrelais 32 die Kontaktbolzen 36 und 38 trennt.

Insgesamt wird ohne großen konstruktiven Aufwand mittels eines einfach aufgebauten Strommeßmoduls eine automatische Abschaltung der Starteinrichtung 28, insbesondere des Startermotors 30, bei Erreichen des Selbstlaufs der Brennkraftmaschine möglich. Zur Anordnung des Strommeßmoduls 14 muß eine Konstruktion der Starteinrichtung 28 und eine Montage der Starteinrichtung 28 in Kraftfahrzeugen nicht verändert werden, so daß die Kostenvorteile einer Großserienfertigung erhalten bleiben. Gegebenenfalls ist ein lediglich um die axiale Erstreckung a des Weicheisenkerns 16 verlängerter Kontaktbolzen 38 einzusetzen. Die elektrischen Verbindungsleitungen zur Starteinrichtung 28 in Kraftfahrzeugen muß ebenfalls nicht verändert werden. Es ist lediglich eine zusätzliche Verbindungsleitung von der Steuerelektronik 48 zu einer Abschalteinrichtung der Starteinrichtung 28 notwendig. Durch die gefundene Anordnung ist darüber hinaus das Strommeßmodul 14 einerseits bei bereits in Betrieb befindlichen Kraftfahrzeugen in einfacher Weise nachrüstbar. Darüber hinaus ist ein Austausch des Strommeßmoduls 14 im Bedarfsfalle ebenfalls ohne weiteres möglich, ohne daß die Starteinrichtung 28 insgesamt demontiert zu werden braucht. Durch den einfachen und universellen Aufbau des Strommeßmoduls 14 ist dieses bei einer Vielzahl unterschiedlicher Typen von Starteinrichtungen 28 einsetzbar, so daß eine entsprechende Bereitstellung beziehungsweise Vorhaltung unterschiedlicher Strommeßmodule 14 nicht notwendig ist. Die Dimensionierung der Kontaktbolzen, insbesondere des Kontaktbolzens 38, ist bei allen sich im Einsatz befindlichen Starteinrichtungen 28 im wesentlichen gleich, so daß auch hier keine Anpassung des Strommeßmoduls 14, insbesondere der Durchgangsöffnung 18 des Weicheisenkerns 16, an unterschiedliche Starteinrichtungen 28 erfolgen muß.

In den Figuren 4b und 4c sind nochmals verschiedene Ansichten der Anordnung des Strommeßmoduls 14 auf dem Kontaktbolzen 38 gezeigt. Insbesondere die Stirnansicht gemäß Figur 4b zeigt, daß die die Steuerelektronik 48 aufnehmende Grundplatte 22 in einen freien Einbauraum zwischen dem Relaisdeckel des Starterrelais 32 und dem Startermotor 30 integrierbar ist. Im übrigen sind gleiche Teile mit gleichen Bezugszeichen versehen und nicht nochmals erläutert.

In Figur 5 ist eine weitere Ausführungsvariante der Anordnung eines Strommeßmoduls 14 an einer Starteinrichtung 28 gezeigt. Gleiche Teile wie in den vorhergehenden Figuren, insbesondere wie in Figur 4a, sind mit gleichen Bezugszeichen versehen und nicht nochmals erläutert.

Bei der hier gezeigten Ausführungsvariante ist das Strommeßmodul 14 an einem Gehäuse 50, insbesondere einem Kommutatordeckel 52, des Startermotors 30 angeordnet. Hierdurch wird erreicht, daß das Strommeßmodul 14 in der Nähe des elektrischen Anschlusses 44 des Startermotors 30 angeordnet ist. Der elektrische Anschluß 44 besteht aus einer Stromschiene 54, die aus dem Innern eines Polrohrs des Startermotors 12 herausragt. An diese Stromschiene 54 wird die elektrische Verbindungsleitung (Litze) 42 mit ihrem Kabelschuh 40 elektrisch leitend fest angeschlossen, beispielsweise angeschweißt. Durch die in Figur 5 gezeigte Anordnung des Strommeßmoduls 14 kann bei der Montage der Weicheisenkern 16 über die aus dem Startermotor 30 herausragende Stromschiene 54 geschoben werden, wobei nachfolgend die elektrisch leitende Verbindung zwischen der Stromschiene 54 und der Verbindungsleitung 42 hergestellt wird.

Der Weicheisenkern 16 ragt somit quasi von der die Steuerelektronik 48 aufweisenden Grundplatte axial heraus und umgreift die Stromschiene 54. Zwischen der Stromschiene 54 und dem Weicheisenkern 16 ist der, hier nicht dargestellte, Magnetfeldsensor 20 angeordnet. Die Stromschiene 54 bildet somit den in Figur 2 mit 12 bezeichneten elektrischen Leiter. Gemäß dem in Figur 5 gezeigten Ausführungsbeispiel ist der Weicheisenkern 16 nicht ringförmig ausgebildet, sondern dieser verläuft, sich von der Grundplatte 22 erstreckend, oval. Für die Detektion des Magnetfeldes B und somit den Starterstrom I hat dies keinen Einfluß. Die Befestigung der Grundplatte 22 mit der Steuerelektronik 48 an dem Kommutatordeckel 52 kann beispielsweise über geeignete Rast-, Steck- oder Schraubverbindungen erfolgen.

## Patentansprüche

1. Starteinrichtung für Brennkraftmaschinen mit einem einen Starteratrom eines Startermotors (30) messenden Strommeßmodul (14), das einen Magnetfeldsensor (20) umfaßt, und mit einer von dem Magnetfeldsensor (20) angesteuerten Steuerelektonik (48), die bei Erreichen eines Abschaltstroms (I_{A}) des Startermotors (30) ein Steuersignal zum Abschalten des Startermotors (30) generiert, **dadurch gekennzeichnet, daß** das Strommeßmodul (14) einen Weicheisenkern (16) umfaßt, der einen vom Starterstrom (I) durchflossenen Leiter (12) zumindest teilweise umgreift, wobei der Weicheisenkern (16) eine Durchgangsöffnung (18) aufweist, die größer ist als der vom Starterstrom durchflossene Leiter (38), so daß ein koaxialer Ringspalt zwischen dem Weicheisenkern (16) und dem Leiter (38) verbleibt, in dem der Magnetfeldsensor (20) angeordnet ist, wobei der stromdurchflossene Leiter (12) von einem Kontaktbolzen (38) eines Starterrelais (32) der Starteinrichtung (28) gebildet ist.

2. Starteinrichtung für Brennkraftmaschinen mit einem einen Starterstrom eines Startermotors (30) messenden Strommeßmodul (14), das einen Magnetfeldsensor (20) umfaßt, und mit einer von dem Magnetfeldsensor (20) angesteuerten Steuerelektonik (48), die bei Erreichen eines Abschaltstroms (I_{A}) des Startermotors (30) ein Steuersignal zum Abschalten des Startermotors (30) generiert, **dadurch gekennzeichnet, daß** das Strommeßmodul (14) einen Weicheisenkern (16) umfaßt, der einen vom Starterstrom (I) durchflossenen Leiter (12) zumindest teilweise umgreift, wobei der Weicheisenkern (16) eine Durchgangsöffnung (18) aufweist, die größer ist als der vom Starterstrom durchflossene Leiter (38), so daß ein koaxialer Ringspalt zwischen dem Weicheisenkern (16) und dem Leiter (38) verbleibt, in dem der Magnetfeldsensor (20) angeordnet ist, wobei der stromdurchflossene Leiter (12) von einem Anschlußkontakt (44) des Startermotors (30) gebildet ist.

3. Starteinrichtung nach Anspruch 1, **dadurch gekennzeichnet, daß** das Strommeßmodul (14) mittels eines Befestigungsmittels (46) arretiert ist, das gleichzeitig eine elektrische Verbindung zwischen dem Kontaktbolzen (38) des Starterrelais (32) und dem elektrischen Anschlußkontakt (44) des Startermotors (30) klemmt.

4. Starteinrichtung nach Anspruch 2, **dadurch gekennzeichnet, daß** das Strommeßmodul (14) an einem Gehäuse (50) insbesondere einem Kommutatordeckel (52), des Startermotors (30) angeordnet ist.

5. Starteinrichtung nach Anspruch 4, **dadurch gekennzeichnet, daß** das Strommeßmodul (14) mit einer Grundplatte (22) auf dem Kommutatordeckel (52) aufgerastet ist, wobei der Weicheisenkern (16) von der Grundplatte (22) axial entspringt und eine, den Anschlußkontakt (44) bildende, über das Gehäuse (50) ragende Stromschiene (54) umgreift.

6. Starteinrichtung nach einem der vorhergehenden Ansprüche, **dadurch gekennzeichnet, daß** der Weicheisenkern (16) auf der Grundplatte (22) angeordnet ist, in die gleichzeitig die Steuerelektronik (48) integriert ist.

7. Starteinrichtung nach einem der vorhergehenden Ansprüche, **dadurch gekennzeichnet, daß** die Grundplatte (22) zur Aufnahme des Weicheisenkerns (16) einen Haltebereich (24) ausbildet, wobei Grundplatte (22), Haltebereich (24) und eine Ummantelung (26) des Weicheisenkerns (16) aus einem Kunststoff-Spritzgußteil bestehen.

8. Starteinrichtung nach einem der vorhergehenden Ansprüche, **dadurch gekennzeichnet, daß** als Abschaltstrom (I_{A}) ein Leerlaufstrom (I₀) des Startermotors (30) erfaßt wird.

## Claims

1. Starter device for internal combustion engines having a current measuring module (14) which measures a starter current of a starter motor (30) and which comprises a magnetic field sensor (20), and having an electronic control system (48) which is actuated by the magnetic field sensor (20) and which, when a switch-off current (I_{A}) of the starter motor (30) is reached, generates a control signal for switching off the starter motor (30), **characterized in that** the current measuring module (14) comprises a soft iron core (16) which at least partially engages around a conductor (12) through which the starter current (I) flows, the soft iron core (16) having a through-opening (18) which is larger than the conductor (38) through which the starter current flows so that a coaxial annular gap remains between the soft iron core (16) and the conductor (38) in which the magnetic field sensor (20) is arranged, the conductor (12) through which the current flows being formed by a contact bolt (38) of a starter relay (32) of the starter device (28).

2. Starter device for internal combustion engines having a current measuring module (14) which measures a starter current of a starter motor (30) and which comprises a magnetic field sensor (20), and having an electronic control system (48) which is actuated by the magnetic field sensor (20) and which, when a switch-off current (I_{A}) of the starter motor (30) is reached, generates a control signal for switching off the starter motor (30), **characterized in that** the current measuring module (14) comprises a soft iron core (16) which at least partially engages around a conductor (12) through which the starter current (I) flows, the soft iron core (16) having a through-opening (18) which is larger than the conductor (38) through which the starter current flows so that a coaxial annular gap remains between the soft iron core (16) and the conductor (38) in which the magnetic field sensor (20) is arranged, the conductor (12) being formed by a connecting contact (44) of the starter motor (30).

3. Starter device according to Claim 1, **characterized in that** the current measuring module (14) is locked by means of an attachment means (46) which simultaneously clamps an electrical connection between the contact bolt (38) of the starter relay (32) and the electrical connecting contact (44) of the starter motor (30).

4. Starter device according to Claim 2, **characterized in that** the current measuring module (14) is arranged on a housing (50), in particular a commutator cover (52), of the starter motor (30).

5. Starter device according to Claim 4, **characterized in that** the current measuring module (14) is equipped with a base plate (22) on the commutator cover (52), the soft iron core (16) projecting axially from the base plate (22) and engaging around a bus bar (54) which forms the connecting contact (44) and projects beyond the housing (50).

6. Starter device according to one of the preceding claims, **characterized in that** the soft iron core (16) is arranged on the base plate (22) into which the electronic control system (48) is simultaneously integrated.

7. Starter device according to one of the preceding claims, **characterized in that** the base plate (22) forms a securing region (24) for holding the soft iron core (16), the base plate (22), securing region (24) and an enclosure (26) around the soft iron core (16) being composed of a plastic injection-moulded part.

8. Starter device according to one of the preceding claims, **characterized in that** a no-load current (I₀) of the starter motor (30) is sensed as switch-off current (I_{A}).

## Revendications

1. Installation de démarrage pour des moteurs à combustion interne comportant un module de mesure de courant (14) mesurant le courant de démarrage d'un moteur de démarreur (30), ce module comportant un capteur de champ magnétique (20) et une électronique de commande (48) commandée par le capteur de champ magnétique (20) et qui lorsqu'on atteint le courant de coupure (I_{A}) du moteur de démarreur (30) envoie un signal de commande pour couper le moteur de démarreur (30),
**caractérisée en ce que**
le module de mesure de courant (14) comprend un noyau de fer doux (16) entouré au moins partiellement par un conducteur (12) traversé par le courant de démarreur (I),
le noyau de fer doux (16) ayant un orifice traversant (18) plus grand que le conducteur (38) traversé par le courant de démarreur, de sorte qu'il subsiste un intervalle annulaire coaxial entre le noyau de fer doux (16) et le conducteur (38) dans lequel se trouve le capteur de champ magnétique (20),
le conducteur (12) traversé par le courant étant formé par un goujon de contact (38) d'un relais de démarrage (32) de l'installation de démarrage (28).

2. Installation de démarrage pour des moteurs à combustion interne comportant un module de mesure de courant (14) mesurant le courant de démarrage d'un moteur de démarreur (30), ce module ayant un capteur de champ magnétique (20) et une électronique de commande (48) commandée par le capteur de champ magnétique (20) et qui lorsqu'on atteint un courant de coupure (I_{A}) pour le moteur de démarreur (38) envoie un signal de commande pour couper le moteur de démarreur (30),
**caractérisée en ce que**
le module de mesure de courant (14) comprend un noyau de fer doux (16) qui entoure au moins partiellement le conducteur (12) traversé par le courant de démarrage (I), le noyau de fer doux (16) ayant un orifice de passage (18) plus grand que le conducteur (38) traversé par le courant de démarrage pour former ainsi un intervalle coaxial entre le noyau de fer doux (16) et le conducteur (38) et dans lequel se place le capteur de champ magnétique (20), le conducteur (12) traversé par le courant étant formé par un contact de branchement (44) du moteur de démarreur (30).

3. Installation de démarrage selon la revendication 1,
**caractérisée en ce que**
le module de mesure de courant (14) est bloqué à l'aide d'un moyen de fixation (46) qui serre en même temps une liaison électrique entre le goujon de contact (38) du relais de démarrage (32) et le contact de branchement électrique (14) du moteur de démarreur (30).

4. Installation de démarrage selon la revendication 2,
**caractérisée en ce que**
le module de mesure de courant (14) est installé sur un boîtier (50) notamment le couvercle du commutateur (52) du moteur de démarreur (30).

5. Installation de démarrage selon la revendication 4,
**caractérisée en ce que**
le module de mesure de courant (14) est équipé d'une plaque de base (22) sur le couvercle de commutateur (52), le noyau de fer doux (16) sortant axialement de la plaque de base (22) et entourant un rail de courant (54) formant le contact de branchement (44) et sortant du boîtier (50).

6. Installation de démarrage selon Tune quelconque des revendications précédentes,
**caractérisée en ce que**
le noyau de fer doux (16) est installé sur la plaque de base (22) qui intègre en même temps l'électronique de commande (48).

7. Installation de démarrage selon Tune quelconque des revendications précédentes,
**caractérisée en ce que**
la plaque de base (22) recevant le noyau de fer (16) comporte une zone de fixation (24), la plaque de base (22), la zone de fixation (24) et une enveloppe (26) du noyau de fer doux (16) étant réalisées en une pièce injectée de matière plastique.

8. Installation de démarrage selon l'une quelconque des revendications précédentes,
**caractérisé en ce que**
le courant de coupure (I_{A}) est le courant de marche à vide (I_{O}) du moteur de démarreur (30).
